# EUROPÄISCHE PATENTSCHRIFT

(11) **EP 0 569 818 B1**
(45) Veröffentlichungstag und Bekanntmachung des Hinweises auf die Patenterteilung: **03.01.1996**
(21) Anmeldenummer: 93107189.8
(22) Anmeldetag: 04.05.1993
(51) Int. Cl.: E05D 5/02, E05D 7/10

(54) **Scharnierband**
Hinge
Paumelle

(30) Priorität: 13.05.1992 DE 9206448 U
(43) Veröffentlichungstag der Anmeldung: 18.11.1993
(73) Patentinhaber: Dr. Hahn GmbH & Co. KG, D-41189 Mönchengladbach (DE)
(72) Erfinder: Kleinschumacher, Rainer, W-4060 Viersen 1 (DE)
(74) Vertreter: Palgen, Peter, Dr. Dipl.-Phys.

(56) Entgegenhaltungen:
- DE-A- 3 041 573
- DE-A- 3 705 131
- DE-U- 9 006 439
- DE-U- 9 106 758

## Beschreibung

Die Erfindung bezieht sich auf ein Scharnierband der dem Oberbegriff des Anspruchs 1 entsprechenden Art.

Aus der DE-OS 37 05 131 ist ein derartiges Scharnierband bekannt, bei welchem der Mittelteil sich über die ganze Höhe des Scharnierbandes erstreckt und beide Scharnierteile in einer sich längs des Mittelteils erstreckenden Schwalbenschwanzführung gehalten sind. Hierbei können zwar die drei zusammenwirkenden Teile stranggepreßt werden, doch bedarf der untere Scharnierteil einer tragfähigen Arretierung in Führungsrichtung, weil er die gesamte Last des Flügels zu übertragen hat. Die Arretierung wird bei der bekannten Ausführungsform durch einen relativ dicken Querzapfen gebildet, doch ist die Verbindung des unteren Scharnierteils mit dem Mittelteil, die ja beide aus Aluminium bestehen, ein problematischer Punkt. Auch ist die Führungslänge der oberen und unteren Scharnierteile an der Schwalbenschwanzführung auf ihre Höhe begrenzt.

Der Erfindung liegt die Aufgabe zugrunde, das gattungsgemäße Scharnierband so weiterzuentwickeln, daß eine verbesserte Aufnahme der Kräfte gegeben ist.

Diese Aufgabe wird durch die in Anspruch 1 wiedergegebene Erfindung gelöst.

Durch die einstückige Ausbildung des unteren Scharnierteils mit dem Mittelteil ist an dieser Stelle eine tragfähige Verbindung gegeben. Durch die Erstreckung des Mitteilteils nach oben in den Bereich des oberen Scharnierteils können auch dort Befestigungsschrauben gesetzt werden, so daß die Befestigungslänge des Scharnierbandes vergrößert ist. Der Ansatz des oberen Scharnierteils vergrößert die Eingriffslänge an der Geradführung.

Die einstückige Ausführung des Mitteilteils und des unteren Scharnierteils ist für sich genommen aus dem DE-GM 91 06 758 bekannt. Das bekannte Band ist wahlweise als normales, sogenanntes zweiteiliges Band und als Scharnierband verwendbar. Der Mitteilteil des anderen Bandteils endet in der Höhe des Scharnierteils des ersten Bandteils. Bei der Verwendung als zweiteiliges Band findet sich oberhalb des Scharnierteils des ersten Bandteils nichts mehr. Es ist aber auch möglich, den anderen Bandteil zu einem dreiteiligen Band zu ergänzen, indem ein weiteres Scharnierteil oberhalb des Mittelteils angefügt wird, welches mit einem Ansatz von oben hinter das Mittelteil greift und sich an diesem gegen Wiederherausziehen nach oben formschlüssig verriegelt. Die Befestigung erfolgt mittels einer das Mittelteil und den Ansatz des zusätzlichen oberen Scharnierteils durchgreifenden Befestigungsschraube.

Der Ansatz des oberen Scharnierteils kann bei der Erfindung gemäß Anspruch 2 so gestaltet werden, daß er die in das Mitteilteil eingesetzten Befestigungsschrauben überdeckt und diese dem Blick entzieht sowie Schmutzansammlungen unterbindet.

Die Geradführung kann gemäß Anspruch 3 einander gegenüberliegende Nut- und Federgestaltungen umfassen, wobei also ein Teil das andere Teil U-förmig umgreift und worunter auch Schwalbenschwanzführungen fallen sollen.

Es empfiehlt sich, gemäß Anspruch 4 eine Rastvorrichtung vorzusehen, die eine Zurückbewegung des oberen Scharnierteils in der Geradführung nach oben verhindert. Die Rastvorrichtung muß nicht besonders kräftig ausgebildet sein, da in ihrer Wirkrichtung kaum wesentliche Kräfte auftreten.

Die Rastvorrichtung kann gemäß Anspruch 5 eine federbelastete Kugel umfassen.

Das erfindungsgemäße Scharnierband kann in der in Anspruch 6 wiedergegebenen Weise höhenverstellbar ausgeführt sein. Für sich genommen ist eine solche Höhenverstellung allerdings aus dem DE-GM 90 06 439 bekannt.

Bei der bevorzugten Ausführungsform nach Anspruch 7 greift das erste Bandteil an der Tür, dem Fenster oder dergleichen an, das andere, die zwei Scharnierteile aufweisende Bandteil an dem feststehenden Rahmen.

In der Zeichnung ist ein Ausführungsbeispiel der Erfindung dargestellt.
Fig. 1 zeigt eine Vorderansicht des Scharnierbandes;
Fig. 2 zeigt eine Ansicht des Scharnierbandes gemäß Fig. 1 von oben;
Fig. 3 zeigt eine Ansicht des Scharnierbandes gemäß Fig. 1 von links im Schnitt durch eine zur Vorderfläche des Rahmens senkrechte, durch die Achse des Bandbolzens gehenden Ebene;
Fig. 4 zeigt einen Horizontalschnitt nach der Linie IV-IV in Fig. 3;
Fig. 5 zeigt einen Fig. 3 entsprechenden Schnitt bei herausgezogenem oberen Scharnierteil.

Das in Fig. 1 als Ganzes mit 100 bezeichnete Band umfaßt einen ersten Bandteil 10 und einen anderen Bandteil 20, die um eine Scharnierachse 1 aneinander schwenkbar gelagert sind.

Das Bandteil 10 liegt in montiertem Zustand mit seiner Rückseite 11 auf der in Fig. 2 strichpunktiert angedeuteten Vorderfläche 12 des Flügels einer Tür, eines Fensters oder dergleichen auf und ist darin mittels Befestigungsschrauben 13,14 und Befestigungszapfen 15 festgelegt. Das Bandteil 10 umgreift den Rand 16 des Flügels mit einer Abwinklung 17, durch die eine von der Seite eingeführte Befestigungsschraube 18 greift.

Das Bandteil 10 besitzt eine Oberseite 2 und eine Unterseite 3, die in dem Ausführungsbeispiel eben und einander parallel sind. Das Bandteil 10 lädt über die Kante 12,16 des Flügels gegen die in Fig. 2 strichpunktiert angedeutete Vorderfläche 19 des feststehenden Rahmens aus und besitzt dort einen Scharnierteil 4, durch den der Bandbolzen 5 vertikal hindurchgeht.

Unterhalb des Scharnierteils 4 des Bandteils 10 befindet sich der untere Scharnierteil 6 des Bandteils 20, der mit einem Mittelteil 7 einstückig ist, der etwa die Gestalt einer streifenförmigen Platte aufweist und sich hinter dem Scharnierteil 4 nach oben erstreckt und dort einen oberen Scharnierteil 8 trägt, der jedoch nicht mit dem Mittelteil 7 einstückig ist, sondern in einer als Ganzes mit 9 bezeichneten Geradführung parallel zur Achse 1 des Bandbolzens 5 daran verschiebbar ist (Fig. 5).

Wie aus Fig. 4 deutlich wird, besitzt das Mittelteil 7 auf den parallel zur Vorderfläche 19 des feststehenden Rahmens einander gegenüberliegenden Seiten in seiner Längsrichtung, d.h. parallel zur Scharnierachse 1, sich erstreckende Nuten 21. Das obere Scharnierteil 8 ist in diesem Bereich U-förmig ausgebildet und greift mit auf den Innenseiten der Schenkel des "U" einander gegenüberliegenden Stegen bzw. Federn 22 in die Nuten 21 ein. Auf diese Weise ergibt sich die Geradführung 9, in der das obere Scharnierteil 8 an dem Mittelteil verschiebbar ist, bis ein rückwärtiger Ansatz 23 auf dem oberen Ende des Mittelteils 7 zur Anlage kommt. Es ist dann der in Fig. 1 und 3 wiedergegebene Betriebszustand erreicht, in welchem das obere Scharnierteil 8 durch eine in dem Mittelteil 7 angeordnete Kugelrastverbindung 24 arretiert wird, deren Kugel 25 in eine Vertiefung 26 auf der Rückseite des Scharnierteils 8 einrastet.

Das Mittelteil 7 erstreckt sich bei dieser Position über fast die ganze Höhe des oberen Scharnierteils, und es findet sich in diesem Bereich auch mindestens eine der Lochungen 40 für die Befestigungsschrauben 27, mittels deren das Bandteil 20 an der Vorderfläche 19 des feststehenden Rahmens festgelegt wird. In dem Ausführungsbeispiel sind vier Befestigungsschrauben 27 vorgesehen, die eine erhebliche Befestigungslänge 28 ergeben. Die Verdrehung des Bandteils 20 in der durch die Vorderfläche 19 des feststehenden Rahmens gegebenen Ebene wird durch zusätzliche Befestigungszapfen 29 am unteren bzw. oberen Ende des Bandteils 20 weiter unterbunden.

Der Bandzapfen 5 ist in den Scharnierteilen 6,8 über Büchsen 30 geführt, die einen etwa quadratischen, jedoch allseits schwach abgerundeten Außenquerschnitt haben und in einer Ausnehmung 31 am oberen Ende des unteren Scharnierteils 6 und am unteren Ende des oberen Scharnierteils 8 in Richtung der Scharnierachse 1 verschiebbar angeordnet sind. Die obere Begrenzung 32 des unteren Scharnierteils 6 und die untere Begrenzung 33 des oberen Scharnierteils 8 haben einen Abstand voneinander, der die Höhe des dazwischen eingreifenden Scharnierteils 4 des Bandteils 10 übersteigt. Die Ausnehmungen 31 gehen in zur Scharnierachse 1 konzentrische Gewindebohrungen 34 über, in denen Schraubstücke 35 verstellbar sind. Auf diese Weise kann das Scharnierteil 4, welches auf der unteren Büchse 30 aufruht, zwischen den Begrenzungen 32 und 33 höhenverstellt werden.

Das obere Scharnierteil 8 besitzt einen nach unten reichenden Ansatz 36, der den aus Fig. 4 ersichtlichen Querschnitt der Geradführung 9 nach unten fortsetzt und sich in dem Betriebszustand nach Fig. 3 über die ganze Höhe des Mittelteils bis zu der Begrenzungsfläche 32 erstreckt, so daß sämtliche Befestigungsschrauben 27 zur Sichtseite hin abgedeckt sind. Außerdem verlängert der Ansatz 36 die Eingriffslänge der Geradführung 9 und damit die Stabilität der Verbindung zwischen dem oberen Scharnierteil 8 und dem Mittelteil 7.

Der Bandbolzen 5 ist in dem Scharnierteil 4 in einer Büchse 37 geführt, die durch Betätigung einer Schraube 38 in der entsprechend erweiterten Vertikalbohrung des Scharnierteils 4 senkrecht zur Vorderfläche 12 des Flügels bzw. 19 des Rahmens zwecks Justierung des sogenannten Aufdeckmaßes 39 (Fig. 2) verstellt werden kann.

## Patentansprüche

1. Scharnierband für Türen, Fenster und dergleichen,
mit einem ersten auf der Vorderfläche (12) der Tür, des Fensters oder dergleichen zu befestigenden Bandteil (10),
mit einem zweiten auf der Vorderfläche (19) des feststehenden Rahmens der Tür, des Fensters oder dergleichen zu befestigenden Bandteil (20),
mit einem Scharnierteil (4) an einem der Bandteile, das zwischen vertikal übereinanderliegende, von einem Mittelteil (7) nach vorn ausladende Scharnierteile (6,8) des anderen Bandteils greift,
und mit einem vertikalen, die Scharnierteile (4,6,8) durchgreifenden Bandbolzen zur schwenkbaren Verbindung der Bandteile (10,20),
wobei das Mittelteil (7) im Bereich des oberen Scharnierteils (8) Lochungen für Schrauben (27) zur Befestigung des anderen Bandteils (20) auf der Vorderfläche (12,19) der Tür, des Fensters oder dergleichen bzw. des feststehenden Rahmens aufweist
und wobei das obere Scharnierteil (8) des anderen Bandteils (20) als von dessen sich bis in die Höhe des oberen Scharnierteils (8) erstreckenden Mittelteil (7) separates Teil ausgebildet und zu seiner festen Verbindung mit dem Mittelteil (7) an dem Mittelteil (7) eine Geradführung (9) vorgesehen ist, in die das obere Scharnierteil (8) von oben einschiebbar ist,
**dadurch gekennzeichnet**,
daß das untere Scharnierteil (8) des anderen Bandteils (20) mit dem Mittelteil (7) einstückig ist
und daß sich die Geradführung (9) an dem Mittelteil (7) bis in die Höhe des Scharnierteils (4) des ersten Bandteils (10) erstreckt und das obere Scharnierteil (8) des anderen Bandteils (20) einen nach unten reichenden, an der Geradführung (9) geführten Ansatz (36) aufweist.

2. Scharnierband nach Anspruch 1, **dadurch gekennzeichnet**, daß der Ansatz (36) sämtliche in das Mittelteil (7) eingesetzten Befestigungsschrauben (27) überdeckt.

3. Scharnierband nach einem der Ansprüche 1 oder 2, **dadurch gekennzeichnet**, daß die Geradführung (9) einander gegenüberliegende Nut- und Federgestaltungen (21,22) umfaßt.

4. Scharnierband nach einem der Ansprüche 1 bis 3, **dadurch gekennzeichnet**, daß eine in der Endstellung des in die Geradführung (9) eingesetzten oberen Scharnierteils (8) einschnappende Rastvorrichtung (24,25,26) zur Arretierung des oberen Scharnierteils (8) an dem Mittelteil (7) in dieser Endstellung vorgesehen ist.

5. Scharnierband nach Anspruch 4, **dadurch gekennzeichnet**, daß die Rastvorrichtung (24,25,26) eine federbelastete Kugel (25) umfaßt, die aus dem Mittelteil (7) in den Weg des oberen Scharnierteils (8) vorspringt und in eine in einer dem Mittelteil (7) zugewandten Fläche des Scharnierteils (8) vorgesehene Vertiefung (26) einrastet.

6. Scharnierband nach einem der Ansprüche 1 bis 5, **dadurch gekennzeichnet**, daß der Bandbolzen (5) in in den Scharnierteilen (6,8) des anderen Bandteils (20) in Achsrichtung verschiebbaren Buchsen (30) gelagert ist, die von oben und unten gegen das Scharnierteil (4) des ersten Bandteils (10) anliegen und über welche axial oberhalb bzw. unterhalb der Buchsen (30) vorgesehene Schraubstücke (35) das Scharnierteil (4) des ersten Bandteils (10) zwischen den Scharnierteilen (6,8) des anderen Bandteils (20) höhenverstellbar ist.

7. Scharnierband nach einem der Ansprüche 1 bis 6, **dadurch gekennzeichnet**, daß das erste Bandteil (10) an der Tür, dem Fenster oder dergleichen angreift, das andere Bandteil (20) an dem feststehenden Rahmen.

## Claims

1. Hinge for doors, windows and the like,
with a first hinge part (10) for securing to the front face (12) of the door, window or the like,
with a second hinge part (20) for securing to the front face (19) of the fixed frame of the door, window or the like,
with a hinge portion (4) on the one hinge part, engaging between vertically superimposed hinge portions (6, 8) of the other hinge part projecting forwards from a middle portion (7),
and with a vertical hinge pin passing through the hinge parts (4, 6, 8) for pivotally connecting the hinge parts (10, 20),
the middle part (7) having in the region of the upper hinge part (8) holes for screws (27) for attachment of the other hinge part (20) to the front face (12, 19) of the door, window or the like and the fixed frame
and the upper hinge portion (8) of the other hinge part (20) being formed as a separate part from its middle part (7) extending as far as into the height of the upper hinge part (8) and a linear guide (9) being provided on the middle part (7) to form a fixed connection to the middle part (7) into which the upper hinge part (8) can be inserted from above,
**characterised in that**
the lower hinge portion (8) of the other hinge part (20) is integral with the middle part (7)
and that the linear guide (9) on the middle part 7 extends as far as the height of the hinge portion (4) of the first hinge part (10) and the upper hinge portion (8) of the other hinge part (20) has a downwardly extending projection (36) guided in the linear guide (9).

2. Hinge according to claim 1, **characterised in that** the projection (36) overlies all the attachment screws (27) inserted in the middle part (7).

3. Hinge according to one of claims 1 or 2, **characterised in that** the linear guide (9) comprises opposed key and groove formations (21, 22).

4. Hinge according to one of claims (1 to 3), **characterised in that** a detent device (24, 25, 26) snapping into the upper hinge portion (8) inserted in the linear guide (9) when in its end position is provided for holding the upper hinge portion (8) in this end position on the middle part (7).

5. Hinge according to claim 4, **characterised in that** the detent device (24, 25, 26) comprises a spring-loaded ball (25) which projects from the middle part (7) into the path of the upper hinge portion (8) and engages in a recess (26) provided in a surface of the hinge portion (8) which faces the middle part (7).

6. Hinge according to one of claims 1 to 5, **characterised in that** the hinge pin (5) is mounted in bushes (30) which are displaceable in an axial direction in the hinge portions (6, 8) of the other hinge part (20) and engage from above and below against the hinge portion (4) of the first hinge part (10) and through which screw members (35) provided above and below the bushes (30) enable the hinge portion (4) of the first hinge part (10) to be adjustable in height between the hinge portions (6, 8) of the other hinge part (20).

7. Hinge according to one of claims 1 to 6, **characterised in that** the first hinge part (10) engages the door, window or the like and the other part (20) engages the fixed frame.

## Revendications

1. Paumelle pour portes, fenêtres ou analogues, comportant une première partie de paumelle (10) qui se fixe sur la surface avant (12) de la porte, de la fenêtre ou analogue,
- d'une seconde partie de paumelle (20) qui se fixe sur la surface avant (19) du dormant de la porte de la fenêtre ou analogue,
- d'une partie de charnière (4) sur l'une des parties de paumelle qui vient entre les parties de charnière (6, 8) en saillie vers l'avant, appartenant à la partie centrale (9) et qui sont superposées dans la direction verticale, et appartiennent à l'autre partie de charnière,
- et une broche verticale traversant les parties de charnière (4, 6, 8) pour relier de manière articulée les parties de paumelle (10, 20),
- la partie centrale (7) au niveau de la partie supérieure de charnière (8) comportant des perçages pour les vis (27) pour fixer l'autre partie de paumelle (20) sur la surface avant (12, 19) de la porte, de la fenêtre ou analogue ou du dormant,
- et la partie supérieure de charnière (8) de l'autre partie de paumelle (20) est réalisée sous la forme d'une pièce séparée par rapport à la partie centrale (7) s'étendant jusqu'à la hauteur de la partie supérieure (8) de la charnière, et qui comporte un guidage rectiligne (9) sur la partie centrale (7) pour sa liaison solidaire avec la partie centrale (7), et se glisse par le haut dans la partie supérieure de charnière (8),
caractérisée en ce que,
la partie inférieure de charnière (8) de l'autre partie de paumelle (20) est réalisée en une seule pièce avec la partie centrale (7),
et le guidage rectiligne (9) de la partie centrale (7) s'étend jusqu'à la hauteur de la partie de charnière (4) de la première partie de paumelle (10) et la partie supérieure de charnière (8) de l'autre partie de paumelle (20) présente un prolongement (36) dirigé vers le bas et guidé par le guidage rectiligne (9).

2. Paumelle selon la revendication 1, caractérisée en ce que le prolongement (36) recouvre toutes les vis de fixation (27) placées dans la partie centrale (7).

3. Paumelle selon l'une des revendications 1 ou 2, caractérisée en ce que tout le guidage rectiligne (9) comprend des structures à rainures et nervures (21, 22) en regard.

4. Paumelle selon l'une des revendications 1 à 3, caractérisée par un dispositif d'encliquetage (24, 25, 26) qui s'encliquette dans la position de fin de course de la partie supérieure de charnière (8) placée dans le guidage rectiligne (9) pour bloquer la partie supérieure de charnière (8) sur la partie centrale (7) dans cette position de réglage de fin de course.

5. Paumelle selon la revendication 4, caractérisée en ce que le dispositif d'accrochage (24, 25, 26) comprend une bille (25) chargée par ressort, qui vient en saillie de la partie centrale (7) dans le chemin de la partie supérieure de charnière (8) et s'accroche dans une cavité (26) prévue dans la surface de la partie de charnière (8) tournée vers la partie centrale (7).

6. Paumelle selon l'une des revendications 1 à 5, caractérisée en ce que la broche (5) est logée dans des douilles (30) coulissantes dans la direction axiale dans les parties de charnière (6, 8) de l'autre partie de paumelle (20), qui s'appuient par le haut et par le bas contre la partie de charnière (4) de la première partie de paumelle (10) et par lesquelles les pièces filetées 35 prévues axialement au-dessus et en dessous des douilles (30), permettent de régler en hauteur la partie de charnière (4) de la première partie de paumelle (10) entre les parties de charnière (6,8) de l'autre partie de paumelle (20).

7. Paumelle selon l'une des revendications 1 à 6, caractérisée en ce que la première partie de paumelle (10) est prévue pour la porte, la fenêtre ou analogue et l'autre partie de paumelle (20) se fixe au dormant.
